# EUROPÄISCHE PATENTSCHRIFT

(11) **EP 2 346 626 B1**
(45) Veröffentlichungstag und Bekanntmachung des Hinweises auf die Patenterteilung: **07.10.2015**
(21) Anmeldenummer: 09748034.7
(22) Anmeldetag: 27.10.2009
(51) Int. Cl.: B21B 37/68, B21C 47/34, B21D 43/02

(54) **VORRICHTUNG UND VERFAHREN ZUR SEITLICHEN FÜHRUNG EINES AUF EINEM ROLLGANG TRANSPORTIERTEN WALZBANDES**
DEVICE AND METHOD FOR LATERAL GUIDANCE OF A ROLLED STRIP TRANSPORTED ON A ROLLER BED
DISPOSITIF ET PROCÉDÉ DE GUIDAGE LATÉRAL D'UN FEUILLARD TRANSPORTÉ SUR UN TRAIN DE ROULEAUX

(30) Priorität: 28.10.2008 DE 102008053523; 20.03.2009 DE 102009014099
(43) Veröffentlichungstag der Anmeldung: 27.07.2011
(73) Patentinhaber: SMS group GmbH, 40237 Düsseldorf (DE)
(72) Erfinder: JEPSEN, Olaf, Norman, 57072 Siegen (DE); SUDAU, Peter, 57271 Hilchenbach (DE); MENGEL, Christian, 57074 Siegen (DE)
(74) Vertreter: Klüppel, Walter
(86) Internationale Anmeldenummer: PCT/EP2009/007679
(87) Internationale Veröffentlichungsnummer: WO 2010/049125

(56) Entgegenhaltungen:
- WO-A1-02/30587
- DE-A1- 4 003 717
- DE-A1- 4 140 784
- GB-A- 2 276 108
- JP-A- 2001 047 120

## Beschreibung

Die Erfindung bezieht sich auf eine Vorrichtung zur seitlichen Führung eines auf einem Rollgang transportierten Walzbandes, vorzugsweise eines Warmbandes vor einer Wickelvorrichtung, mit beidseits des Walzbandes vorgesehenen parallelen ersten und zweiten Seitenführungen, die durch unabhängig voneinander verstellbare Verstellmittel aufeinander zu oder voneinander weg verschiebbar sind.

Warmbandhaspeln sind am Ende von Warmbandstraßen angeordnet und haben die Funktion, Warmband nach dem Walzen zu Bunden aufzuwickeln. Das Band wird dabei unter Zugspannung aufgewickelt, um ein ausreichend fest gewickeltes und kantengerades Band zu erzeugen und ein Aufspringen des Bundes nach dem Fertigwickeln zu vermeiden.

Während des Wickelns kann es unter bestimmten Umständen zum periodischen seitlichen Verlaufen des Walzbandes kommen. Dabei kann die Amplitude abklingen, während des gesamten Wickelns konstant bleiben oder anwachsen. Besonders bei hochfesten Güten oder niedrigen Wickeltemperaturen ist das periodische Verlaufen zu beobachten. Die Auslöser für den Beginn der Schwingungen sind vor allem Unplanheiten oder sogenannte "Säbel" am Bandkopf, während des Wickelns auftretender Zugverlust oder andere Störungen im Verlauf des Wickelvorgangs.

Durch das periodische Verlaufen wird die Wickelqualität verschlechtert. Das Band wird nicht kantengerade gewickelt, es kommt zu losen Windungen und in extremen Fällen zu Instabilität und zum Abbruch des Wickelprozesses. Während des periodischen Verlaufens wandert das Walzband auf dem Bund, im Treiber und zwischen den Seitenführungen sinusförmig hin und her. Dabei können auf dem Bund Amplituden von 50 mm und mehr erreicht werden. Es treten hohe Kräfte in den Seitenführungen auf, was zu Kantenschäden und zum Umknicken der Bandkante führen kann.

Aus den Druckschriften GB 2,276,108 A und DE 41 40 784 A1 sind Vorrichtungen und Verfahren bekannt, die zum Verstellen von Seitenführungen eines Metallbandes, das auf einem Rollgang transportiert wird, dienen.

Aus der DE 40 03 717 A1 ist eine Seitenführung für auf einem Rollgang transportiertes Walzband, vorzugsweise Warmband vor einem Haspel, bekannt. Es sind beidseits des Walzbandes aufeinander zu bzw. voneinander weg verschiebbare Führungslineale oder Seitenführungen vorgesehen, die in einem ersten Schritt grob vorpositionierbar und in einem zweiten Schritt an das Walzband anpressbar sind. Hierzu werden Hydraulikzylinder eingesetzt, die in dem zweiten Schritt den erforderlichen Anpressdruck aufzubringen vermögen. Die Hydraulikzylinder bewirken die Verschiebung der Führungslineale sowohl während des ersten als auch während des zweiten Schrittes. Für die Steuerung der Hydraulikzylinder ist eine Regelvorrichtung vorgesehen, die über die ihr als Stellglieder nachgeordneten Hydraulikzylinder während des ersten Schrittes die Führungslineale aus einer zurückgezogenen Ausgangsposition auf eine vorgebbare Position vorschieben. Während des zweiten Schrittes wird mindestens einer der Hydraulikzylinder sowohl positions- als auch kraftgeregelt.

Auch aus der WO 2002 030587 A1 ist eine Vorrichtung zum Führen eines Metallstreifens zu einem Haspel bekannt, bei der seitliche Führungslineale zum Einsatz kommen. In Laufrichtung des Metallbandes sind auf beiden Seiten jeweils ein erstes und ein zweites Führungslineal vorgesehen. Die Positionen der zweiten Führungslineale bezüglich des Metallbandes werden unabhängig von den Positionen der ersten Führungslineale durch Positionsregler geregelt.

Aus JP 2001-047120 A sind eine gattungsgemäße Vorrichtung nach dem Oberbegriff von Anspruch 1 und ein entsprechendes Verfahren nach dem Oberbegriff von Anspruch 7 bekannt.

Es ist die Aufgabe der Erfindung, eine verbesserte Vorrichtung zur seitlichen Führung eines auf einem Rollgang transportierten Walzbandes zur Verfügung zu stellen.

Erfindungsgemäß wird diese Aufgabe bei einer Vorrichtung der eingangs genannten Art dadurch gelöst, dass eine Regeleinrichtung zur Dämpfung des periodischen Verlaufens des Walzbandes vorgesehen ist, der als Eingangsgrößen bei der Führung des Walzbandes wirkende Kräfte und/oder Positionen der Führungslineale und/oder des Walzbandes zuführbar sind und dass die Regeleinrichtung aufgrund der gemessenen Eingangsgrößen die Positionen der Führungslineale und/oder Kräfte regelt, die die Seitenführungen auf das Walzband ausüben. Des Weiteren umfasst die Regeleinrichtung einen Regler, dem die Kräfte, die die beiden Führungslineale auf das Walzband ausüben, zugeführt werden können, und der aus diesen Kräften jeweils Wegsignale für die beiden Führungslineale erzeugt.

Der Kern der Erfindung besteht darin, dass eine Vorrichtung zur Dämpfung und Vermeidung des seitlichen Verlaufens des Metallbandes geschaffen wird. Damit wird der Wickelprozess stabilisiert. Als Stellsystem werden in an sich bekannter Welse die Seitenführungen oder Führungslineals im Bereich vor dem Wickelhaspel eingesetzt. Die Seitenführungen lassen sich senkrecht in Bezug auf das Wickelband verstellen, um ihre Positionen an die Breite des jeweils zu wickelnden Bandes anzupassen.

Vorteilhafte Weiterbildungen der Erfindung ergeben sich aus den Unteransprüchen.

Mit Vorteil wird eine Differenzkraft aus den jeweils auf die beiden Führungslineale wirkenden Kräften gewonnen und dann der Regeleinrichtung zugeführt.

In einer vorteilhaften Ausgestaltung der Vorrichtung werden der Regeleinrichtung die Kräfte der Treiberanstellung auf das Walzband und/oder die Positionen der Treiberanstellung an dem Walzband als Eingangsgrößen zugeführt.

Zusätzlich lässt sich mit Vorteil vorsehen, dass der Regeleinrichtung die gemessene Bandmittenposition des Walzbandes und/oder ein gemessener Diffe-renzzug des Walzbandes, insbesondere im Bereich des Haspels, als Eingangsgrößen zugeführt werden.

Zusätzlich ist es von Vorteil, wenn dem Regler für die beiden Seiten des Walzbandes ein erster bzw. ein zweiter Positionsregler nachgeordnet sind, wobei dem ersten Positionsregler die Summe aus dem von dem Regler erzeugten Wegsignal und der Differenz zwischen dem Positionssollwert und dem Positionsistwert des ersten Führungslineals und dem zweiten Positionsregler die Differenz aus dem von dem Regler erzeugten Wegsignal und der Differenz zwischen dem Positionssollwert und dem Positionsistwert des zweiten Führungslineals zuführbar ist.

Vorzugsweise erzeugen die beiden Positionsregler jeweils Ventilsollwerte für Hydraulikzylinder zur Betätigung der Führungssignale oder Seitenführungen.

Die Erfindung bezieht sich auch auf ein Verfahren zur seitlichen Führung eines auf einem Rollgang transportierten Walzbandes, vorzugsweise eines Warmbandes vor einer Wickelvorrichtung, mit beidseits des Walzbandes vorgesehenen parallelen ersten und zweiten Seitenführungen, die durch unabhängig voneinander verstellbare Verstellmittel aufeinander zu oder voneinander weg verschoben werden.

Erfindungsgemäß ist das Verfahren dadurch gekennzeichnet, dass eine Regeleinrichtung das periodische Verlaufen des Walzbandes dämpft, wobei der Regelvorrichtung als Eingangsgrößen bei der Führung des Walzbandes wirkende Kräfte und/oder Positionen der Seitenführungen und/oder des Walzbandes zugeführt werden und die Regeleinrichtung aufgrund der gemessenen Eingangsgrößen die Positionen der Seitenführungen und/oder Kräfte regelt, die die Seitenführungen auf das Walzband ausüben. Nachstehend wird die Erfindung in einem Ausführungsbeispiel näher erläutert. Es zeigen:
- Fig. 1: eine Draufsicht auf die Vorderseite eines Metallbandhaspels mit einer einen Seitenführungsbereich umfassenden Einrichtung zur Zuführung eines Metallbandes zu einer Wickelvorrichtung,
- Fig. 2: einen schematisch dargestellten Querschnitt entlang einer Schnittlinie A - A aus Fig. 1 durch die mit dem Metallband bewickelte Wickelvorrichtung, wobei das seitliche Verlaufen des Metallbandes während des Wickelvorgangs periodisch und abklingend ist,
- Fig. 3: einen schematisch dargestellten Querschnitt entlang einer Schnittlinie A - A aus Fig. 1 durch die mit dem Metallband bewickelte Wickelvorrichtung, wobei das seitliche Verlaufen des Metallbandes während des Wickelvorgangs periodisch und kontinuierlich ist,
- Fig. 4: einen schematisch dargestellten Querschnitt entlang einer Schnittlinie A - A aus Fig. 1 durch die mit dem Metallband bewickelte Wickelvorrichtung, wobei das seitliche Verlaufen des Warmbandes während des Wickelvorgangs periodisch und zunehmend ist,
- Fig. 5: eine Draufsicht auf die Oberseite des Seitenführungsbereichs gemäß Fig. 1 mit hydraulisch verstellbaren Seitenführungselementen und
- Fig. 6: ein Ausführungsbeispiel für eine Regelung zur Dämpfung des periodischen Verlaufens.

Ein Metallbandhaspel 1 (Fig. 1) dient zum Aufwickeln eines Metallbandes 2, insbesondere eines Warmbandes, mittels einer Wickelvorrichtung 3, auf die das Metallband 2 in Form eines Bundes 4 auf einen Dom 5 aufgewickelt werden soll. Das Metallband 2 wird über einen Seitenführungsbereich 6 geführt, durch einen eine Treiberunterrolle 7 und eine Treiberoberrolle 8 umfassenden Treiber gezogen und schließlich auf der Wickelvorrichtung 3 aufgewickelt.

Während des Wickelprozesses kann es unter bestimmten Umständen zu einem periodischen seitlichen Verlaufen des Walzbandes 2 kommen, d. h. das Metallband 2 wird nicht mittig und kantengerade auf dem Wickeldorn 5 der Wickelvorrichtung 3 aufgewickelt, sondern weicht seitlich von der mittleren Position ab. Beispielsweise entstehen periodische Abweichungen von der mittleren Position auf dem Wickeldom 5. Dabei kann die Amplitude des seitlichen Versatzes des Metallbandes 2 gegenüber der gewünschten mittleren Stellung während des Wickelvorgangs abklingen (Fig. 2), während des gesamten Wickelvorgangs konstant bleiben (Fig. 3) oder während des Wickelvorgangs anwachsen (Fig. 4).

Erfindungsgemäß umfasst der Metallbandhaspel 1 im Seitenführungsbereich 6 (Fig. 5) auf beiden Seiten, d. h. auf der Bedienseite wie auf der Antriebsseite, hydraulisch betätigte Anstellzylinder 9, 10, um Seitenführungen 11, 12 entsprechend der gewünschten Position des Metallbandes 2 verstellen zu können, wobei der Anstellzylinder 9 auf der Bedienseite und der Anstellzylinder 10 auf der Antriebsseite angeordnet ist. Das Metallband 2 läuft in diesem Bereich über Rollen 13.

Gemäß der Erfindung werden folgende Größen in den Regelungsvorgang einbezogen:
- F_{SBS}: Kraft der Seitenführung 11 auf der Bedienseite auf die Seitenkante des Metallbandes 2,
- F_{SAS}: Kraft der Seitenführung 12 auf der Antriebsseite auf die Seitenkante des Metallbandes 2,
- Δs_{D}: Differenzposition als Zusatzsollwert,
- S_{BSREF}: Positionssollwert der Seitenführung 11 auf der Bedienseite,
- S_{BSACT}: Positionsistwert der Seitenführung 11 auf der Bedienseite,
- S_{ASREF}: Positionssollwert der Seitenführung 12 auf der Antriebsseite,
- S_{ASACT}: Positionsistwert der Seitenführung 12 auf der Antriebsseite,
- y_{VAS}: Ventilsollwert eines Ventils des Anstellzylinders 9 auf der Bedienseite und
- y_{VBS}: Ventilsollwert eines Ventils des Anstellzylinders 10 auf der Betriebsseite.

Einem Regler 14 (Fig. 6) werden die beiden Kraftwerte F_{SBS} der Seitenführung 11 auf der Bedienseite und F_{SAS} der Seitenführung 12 auf der Antriebsseite als Eingangswerte zugeführt. Der Regler 14 gewinnt aus der Differenz einen Positionswert, nämlich die Differenzposition Δs_{D}. Andererseits wird aus der Differenz aus dem Positionssollwert S_{ASREF} der Seitenführung 12 und dem Positionsistwert S_{ASACT} der Seitenführung 12 ein erster Positionswert gewonnen, der mit dem Wert Δs_{D} aufsummiert wird und einem Positionsregler 15 für die Antriebsseite zugeführt, der daraus den Ventilsollwert y_{VAS} erzeugt, um den Anstellzylinder 9 zu betätigen.

Andererseits wird der von dem Regler 14 gewonnene Wert Δs_{D} von einem zweiten Positionswert subtrahiert, der aus der Differenz aus dem Positionssollwert S_{BSREF} der Seitenführung 11 und dem Positionsistwert S_{BSACT} der Seitenführung 11 erzeugt wird. Der durch die Subtraktion des Wertes Δs_{D} erzeugte Wert wird einem Positionsregler 16 für die Bedienseite zugeführt, der daraus den Ventilsollwert Y_{BAS} erzeugt, um den Anstellzylinder 10 zu betätigen. Auf diese Weise wird eine individuelle Regelung der Positionen der beiden Anstellzylinder 9, 10 ermöglicht.

### Bezugszeichenliste

- 1: Metallbandhaspel
- 2: Metallband
- 3: Wickelvorrichtung
- 4: Bund
- 5: Wickeldorn
- 6: Seitenführungsbereich
- 7: Treiberunterrolle
- 8: Treiberoberrolle
- 9: Anstellzylinder
- 10: Anstellzylinder
- 11: Seitenführung
- 12: Seitenführung
- 13: Rollen
- 14: Regler
- 15: Positionsregler
- 16: Positionsregler

## Patentansprüche

1. Vorrichtung zur seitlichen Führung eines auf einem Rollgang transportierten Walzbandes (2), vorzugsweise eines Warmbandes vor einer Wickelvorrichtung (3), mit beidseits des Walzbandes (2) vorgesehenen parallelen ersten und zweiten Seitenführungen (11, 12), die durch unabhängig voneinander verstellbare Verstellmittel (9, 10) aufeinander zu oder voneinander weg verschiebbar sind,
wobei eine Regeleinrichtung (14, 15, 16) zur Dämpfung des periodischen Verlaufens des Walzbandes (2) vorgesehen ist, der als Eingangsgrößen bei der Führung des Walzbandes (2) wirkende Positionen der Seitenführungen (11, 12) und/oder des Walzbandes (2) zuführbar sind und dass die Regeleinrichtung (14, 15, 16) aufgrund der gemessenen Eingangsgrößen die Positionen der Seitenführungen (11, 12) regelt,
**dadurch gekennzeichnet,**
**dass** der Regeleinrichtung (14, 15, 16) als Eingangsgrößen bei der Führung des Walzbandes (2) wirkende Kräfte der Seitenführungen (11, 12) zuführbar sind, wobei die Regeleinrichtung (14, 15, 16) aufgrund der gemessenen Eingangsgrößen die Kräfte regelt, die die Seitenführungen (11, 12) auf das Walzband (2) ausüben, und
**dass** die Regeleinrichtung (14, 15, 16) einen Regler (14) umfasst, dem die Kräfte, die die beiden Seitenführungen (11, 12) auf das Walzband (2) ausüben, zuführbar sind und der aus diesen jeweils Wegsignale für die beiden Seitenführungen (11, 12) erzeugt.

2. Vorrichtung (1) nach Anspruch 1,
**dadurch gekennzeichnet,**
**dass** dem Regler (14) für die beiden Selten des Walzbandes ein erster bzw. ein zweiter Positionsregler (15, 16) nachgeordnet ist, wobei dem ersten Positionsregler (15) die Summe aus dem von dem Regler (14) erzeugten Wegsignal und der Differenz zwischen dem Positionssollwert und dem Positionsistwert der ersten Seitenführung (12) und dem zweiten Positionsregler (16) die Differenz aus dem von dem Regler (14) erzeugten Wegsignal und der Differenz zwischen dem Positionssollwert und dem Positionsistwert der zweiten Seitenführung (11) zuführbar ist.

3. Vorrichtung nach Anspruch 1 oder 2,
**dadurch gekennzeichnet,**
**dass** der Regeleinrichtung (14, 15, 16) eine aus den jeweils auf die beiden Seitenführungen (11, 12) wirkenden Kräften gewonnene Differenzkraft (F_{SAS} - F_{SBS}) zuführbar ist.

4. Vorrichtung (1) nach einem der Ansprüche 1 bis 3,
**dadurch gekennzeichnet,**
**dass** der Regeleinrichtung (14, 15, 16) die Kräfte der Anstellung eines Treibers (7, 8) auf das Walzband (2) und/oder die Positionen der Anstellung des Treibers (7, 8) an dem Walzband (2) als Eingangsgrößen zuführbar sind.

5. Vorrichtung (1) nach einem der Ansprüche 1 bis 4,
**dadurch gekennzeichnet,**
**dass** der Regeleinrichtung (14, 15, 16) die gemessene Bandmittenposition des Walzbandes (2) und/oder ein gemessener Differenzzug des Walzbandes (2), insbesondere Im Bereich des Haspels, als Eingangsgrößen zuführbar sind.

6. Vorrichtung (1) nach einem der Ansprüche 2 bis 5,
**dadurch gekennzeichnet,**
**dass** die beiden Positionsregler (15, 16) jeweils Ventilsollwerte für Hydraulikzylinder (9, 10) zur Betätigung der Seitenführungen (11, 12) erzeugen.

7. Verfahren zur seitlichen Führung eines auf einem Rollgang transportierten Walzbandes (2), vorzugsweise eines Warmbandes vor einer Wickelvorrichtung (3), mit beidseits des Walzbandes (2) vorgesehenen parallelen ersten und zweiten Seitenführungen (11, 12), die durch unabhängig voneinander verstellbare Verstellmittel (9, 10) aufeinander zu oder voneinander weg verschoben werden,
wobei eine Regeleinrichtung (14, 15, 16) das periodische Verlaufen des Walzbandes (2) dämpft, wobei der Regelvorrichtung als Eingangsgrößen bei der Führung des Walzbandes (2) wirkende Positionen der Seitenführungen (11, 12) und/oder des Walzbandes (2) zugeführt werden und die Regeleinrichtung (14, 15, 16) aufgrund der gemessenen Eingangsgrößen die Positionen der Seitenführungen (11, 12) regelt,
**dadurch gekennzeichnet,**
**dass** der Regeleinrichtung (14, 15, 16) als Eingangsgrößen bei der Führung des Walzbandes (2) wirkende Kräfte der Seitenführungen (11, 12) zugeführt werden und die Regeleinrichtung (14, 15, 16) aufgrund der gemessenen Eingangsgrößen die Kräfte regelt, die die Seitenführungen (11, 12) auf das Walzband (2) ausüben, und
**dass** die Regeleinrichtung (14, 15, 16) einen Regler (14) umfasst, dem die Kräfte, die die beiden Seitenführungen auf das Walzband (2) ausüben, zugeführt werden und der aus diesen jeweils Wegsignale für die beiden Seitenführungen (11, 12) erzeugt.

## Claims

1. Device for lateral guidance of a rolled strip (2) transported on a roller path, preferably a hot strip upstream of a coiling device (3), with parallel first and second lateral guides (11, 12), which are provided on either side of the rolled strip (2) and which are displaceable towards or away from one another by adjusting means (9, 10) adjustable independently of one another,
wherein a regulating device (14, 15, 16) for damping the periodic eccentric running of the rolled strip (2) is provided, to which positions of the lateral guides (11, 12) and/or of the rolled strip (2) effective during guidance of the rolled strip (2) can be fed as input variables, and that the regulating device (14, 15, 16) regulates the positions of the lateral guides (11, 12) on the basis of the measured input variables,
**characterised in that** forces of the lateral guides (11, 12) acting during the guidance of the rolled strip (2) are fed to the regulating device (14, 15, 16) as input variables, wherein the regulating device (14, 15, 16) on the basis of the measured input variables regulates the forces which the lateral guides (11, 12) exert on the rolled strip (2) and
the regulating device (14, 15, 16) comprises a regulator (14), to which the forces exerted by the two lateral guides on the rolled strip (2) can be fed and which generates therefrom respective travel signals for the two lateral guides (11, 12).

2. Device (1) according to claim 1, **characterised in that** first and second position regulators (15, 16) are arranged downstream of the regulator (14) respectively for the two sides of the rolled strip, wherein the sum of the travel signal generated by the regulator (14) and the difference between the position target value and the position actual value of the first lateral guide (12) can be fed to the first position regulator (15) and the difference of the travel signal generated by the regulator (14) and the difference between the position target value and the position actual value of the second lateral guide (11) can be fed to the second position regulator (16).

3. Device according to claim 1 or 2, **characterised in that** a difference force (F_{SAS}-F_{SBS}) obtained from the forces respectively acting on the two lateral guides (11, 12) can be fed to the regulating device (14, 15, 16).

4. Device (1) according to any one of claims 1 or 3, **characterised in that** the forces of adjustment of a driver (7, 8) on the rolled strip (2) and/or the positions of the adjustment of the driver (7, 8) at the rolled strip (2) can be fed to the regulating device (14, 15, 16) as input variables.

5. Device (1) according to any one of claims 1 to 4, **characterised in that** the measured strip centre position of the rolled strip (2) and/or a measured difference tension of the rolled strip (2), particularly in the region of the coiler, can be fed to the regulating device (14, 15, 16) as input variables.

6. Device (1) according to any one of claims 2 to 5, **characterised in that** the two position regulators (15, 16) generate respective valve target values for hydraulic cylinders (9, 10) for actuation of the lateral guides (11, 12).

7. Method for lateral guidance of a rolled strip (2) transported on a roller path, preferably a hot strip upstream of a coiling device (3), with parallel first and second lateral guides (11, 12), which are provided on either side of the rolled strip (2) and which are displaced towards or away from one another by adjusting means (9, 10) adjustable independently of one another,
wherein a regulating device (14, 15, 16) damps the periodic eccentric running of the rolled strip (2), wherein positions of the lateral guides (11, 12) and/or of the rolled strip (2) effective during guidance of the rolled strip (2) are fed to the regulating device as input variables and the regulating device (14, 15, 16) regulates the positions of the lateral guides (11, 12) on the basis of the measured input variables,
**characterised in that** forces of the lateral guides (11, 12) acting during the guidance of the rolled strip (2) are fed to the regulating device (14, 15, 16) as input variables, and the regulating device (14, 15, 16) on the basis of the measured input variables regulates the forces which the lateral guides (11, 12) exert on the rolled strip (2) and
the regulating device (14, 15, 16) comprises a regulator (14), to which the forces exerted by the two lateral guides on the rolled strip (2) are fed and which generates therefrom respective travel signals for the two lateral guides (11, 12).

## Revendications

1. Dispositif pour le guidage latéral d'une bande à laminer (2) transportée sur un train de rouleaux, de préférence d'une bande chaude (2), en amont d'un dispositif d'enroulement (3), comprenant des premier et deuxième guidages parallèles (11, 12) prévus des deux côtés de la bande à laminer (2), qui peuvent se rapprocher ou s'éloigner l'un de l'autre via des moyens de déplacement (9, 10) qui peuvent se déplacer indépendamment l'un de l'autre, dans lequel on prévoit un dispositif de réglage (14, 15, 16) pour atténuer l'allure périodique de la bande à laminer (2), auquel on peut acheminer, à titre de valeurs d'entrée, des positions des guidages latéraux (11, 12) et/ou de la bande à laminer (2), actives lors du guidage de la bande à laminer (2), et en ce que le dispositif de réglage (14, 15, 16) règle les positions des guidages latéraux (11, 12) sur base des valeurs d'entrée mesurées, **caractérisé en ce que**, à titre de valeurs d'entrée, des forces des guidages latéraux (11, 12) actives lors du guidage de la bande à laminer (2), peuvent être acheminées au dispositif de réglage (14, 15, 16), le dispositif de réglage (14, 15, 16) réglant, sur base des valeurs d'entrée mesurées, les forces qu'exercent les guidages latéraux (11, 12) sur la bande à laminer (2), et **en ce que** le dispositif de réglage (14, 15, 16) comprend un régulateur (14) auquel on peut acheminer les forces qu'exercent les deux guidages latéraux (11, 12) sur la bande à laminer (2) et qui génère à partir de celles-ci respectivement des signaux de déplacement pour les deux guidages latéraux (11, 12).

2. Dispositif (1) selon la revendication 1, **caractérisé en ce qu'**un premier, respectivement un deuxième régulateur de position (15, 16) pour les deux côtés de la bande à laminer sont disposés à la suite du régulateur (14), dans lequel on peut acheminer au premier régulateur de position (15) la somme du signal de déplacement généré par le régulateur (14) et la différence entre la valeur de consigne de position et la valeur réelle de position du premier guidage latéral (12), et au deuxième régulateur de position (16) la différence que l'on obtient entre le signal de déplacement généré par le régulateur (14) et la différence entre la valeur de consigne de position et la valeur réelle de position du deuxième guidage latéral (11).

3. Dispositif (1) selon la revendication 1 ou 2, **caractérisé en ce que** l'on peut acheminer au dispositif de réglage (14, 15, 16) une force différentielle (F_{SAS} - F_{SBS}) que l'on obtient à partir des forces qui s'exercent respectivement sur les deux guidages latéraux (11, 12).

4. Dispositif (1) selon l'une quelconque des revendications 1 à 3, **caractérisé en ce que** l'on peut acheminer au dispositif de réglage (14, 15, 16), à titre de valeurs d'entrée, les forces du positionnement d'un dispositif d'entraînement (7, 8) s'exerçant sur la bande à laminer (2) et/ou les positions du positionnement du dispositif d'entraînement (7, 8) sur la bande à laminer (2).

5. Dispositif (1) selon l'une quelconque des revendications 1 à 4, **caractérisé en ce que** l'on peut acheminer au dispositif de réglage (14, 15, 16), à titre de valeurs d'entrée, la position médiane mesurée de la bande à laminer (2) et/ou une traction différentielle mesurée de la bande à laminer (2), en particulier dans la zone de la bobineuse.

6. Dispositif (1) selon l'une quelconque des revendications 2 à 5, **caractérisé en ce que** les deux régulateurs de position (15, 16) génèrent respectivement des valeurs de consigne de soupapes pour des cylindres hydrauliques (9, 10) pour l'activation des guidages latéraux (11, 12).

7. Procédé pour le guidage latéral d'une bande à laminer (2) transportée sur un train de rouleaux, de préférence d'une bande chaude, en amont d'un dispositif d'enroulement (3), comprenant des premier et deuxième guidages parallèles (11, 12) prévus des deux côtés de la bande à laminer (2), qui peuvent se rapprocher ou s'éloigner l'un de l'autre via des moyens de réglage (9,10) qui peuvent se déplacer indépendamment l'un de l'autre, dans lequel un dispositif de réglage (14, 15, 16) atténue l'allure périodique de la bande à laminer (2), dans lequel on peut acheminer au dispositif de réglage (14, 15, 16), à titre de valeurs d'entrée, des positions des guidages latéraux (11, 12) et/ou de la bande à laminer (2) actives lors du guidage de la bande à laminer (2), et le dispositif de réglage (14, 15, 16) règle les positions des guidages latéraux (11, 12) sur base des valeurs d'entrée mesurées, **caractérisé en ce que**, à titre de valeurs d'entrée, des forces des guidages latéraux (11, 12) actives lors du guidage de la bande à laminer (2), sont acheminées au dispositif de réglage (14, 15, 16) et le dispositif de réglage (14, 15, 16) règle, sur base des valeurs d'entrée mesurées, les forces qu'exercent les guidages latéraux (11, 12) sur la bande à laminer (2), et **en ce que** le dispositif de réglage (14, 15, 16) comprend un régulateur (14) auquel on achemine les forces qu'exercent les deux guidages latéraux (11, in sur la bande à laminer et qui génère à partir de celles-ci respectivement des signaux de déplacement pour les deux guidages latéraux (11, 12).
